# EUROPÄISCHE PATENTSCHRIFT

(11) **EP 0 497 152 B1**
(45) Veröffentlichungstag und Bekanntmachung des Hinweises auf die Patenterteilung: **17.08.1994**
(21) Anmeldenummer: 92100652.4
(22) Anmeldetag: 16.01.1992
(51) Int. Cl.: A43B 21/32

(54) **Arbeitsschutzschuh mit einem Dämpfungselement**
Safety shoe with dampening device
Chaussure de sécurité avec élément amortisseur

(30) Priorität: 31.01.1991 DE 4102765
(43) Veröffentlichungstag der Anmeldung: 05.08.1992
(73) Patentinhaber: UVEX WINTER OPTIK GmbH, D-90766 Fürth (DE)
(72) Erfinder: Wiedner, Klaus, W-8510 Fürth/Bay. (DE)
(74) Vertreter: Rau, Manfred, Dr. Dipl.-Ing.

(56) Entgegenhaltungen:
- DE-U- 7 917 898
- FR-A- 2 517 526
- FR-A- 2 535 950
- FR-A- 2 577 119
- FR-A- 2 639 519
- GB-A- 2 032 761

## Beschreibung

Die Erfindung richtet sich auf einen Schuh, insbesondere Arbeitsschutzschuh, gemäß Oberbegriff des Anspruches 1. Ein derartiger Schuh ist aus FR-A-2639519 bekannt.

Die Erfindung betrifft ferner ein Verfahren zur Herstellung eines Schuhs gemäß Oberbegriff des Anspruches 4.

Bei bekannten Arbeitsschutzschuhen mit Dämpfungselement bestehen diese Dämpfungselemente im wesentlichen aus in den Absatz oder die Sohle eingelegten Kunststoffblöcken.

Aus DE-U-88 10 704 ist beispielsweise ein Schuh bekannt, bei dem mehrere Dämfpungselemente über den Absatz verteilt und unterhalb der Brandsohle angeordnet sind. Eine direkte Krafteinleitung vom Fuß in das Dämpfungselement beim Auftreten ist auf diese Weise nicht erreichbar.

Bei einem Schuh gemaß DE-B-29 04 540 sind im Absatz Ausnehmungen vorgesehen, welche sich parallel zur Lauffläche erstrecken, wobei in diese Ausnehmungen auswechselbare Dämpfungselemente einsetzbar sind. Diese Grundkonstruktion ist auch noch so weitergebildet worden, daß die Längsausnehmungen sich in zwei Richtungen senkrecht zueinander, insbesondere in Längs- und Querrichtung des Schuhs, jeweils parallel zur Lauffläche erstrecken.

Aus FR-A-2 535 950, EP-A-0 399 332 und FR-A-2 639 519 sind jeweils Sportschuhe bekannt, deren Absätze Ausnehmungen aufweisen, welche sich mehr oder weniger weit durch den ganzen Absatz hindurch in vertikaler Richtung erstrecken. In diese Ausnehmungen wird nach Herstellung des Absatzes ein Dämpfungselement formschlüssig eingesetzt. Die Dämpfungselemente bestehen aus Luftkammern oder Absorptionskörpern bzw. aus Kombinationen hiervon. Die Art der Befestigung dieser Dämpfungselemente und deren Dämpfungswirkung ist auf die Herstellungstechnik und die spezifische Belastung bei Sportschuhen abgestellt.

Das Gebrauchsmuster DE-U-7917898 beschreibt bereits ein Verfahren zur Herstellung eines Schuhs mit einem Dämpfungselement, das mit seinem Grundkörper ebenfalls form schlüssig in eine Ausnehmung der Brandsohle eingesetzt und mit dieser verbunden wird. Nach dieser Vormontage wird an der Brandsohle eine Laufsohle ausgebracht.

Bei sämtlichen diesen vorbekannten Konstruktionen kann im wesentlichen nur eine Dämpfung sehr starker, punktueller Stöße erreicht werden, wohingegen eine Dämpfung der normalen Aufsetzbewegung des Fußes bzw. Schuhs am Boden beim Gehen nicht in wünschenswerter Weise erreicht werden kann, wie z.B. Untersuchungen zeigen,die am Institut für Bewegungsmechanik im Bereich Sportwissenschaft der Universität Münster durchgeführt wurden.

Demgegenüber sind nun in neuerer Zeit hydraulische Dämpfungselemente entwickelt worden, wie sie beispielsweise in der deutschen Patentanmeldung P 39 06 466 beschrieben werden, die eine hervorragende Dämpfungswirkung beim normalen Laufen und bei Belastungen gewährleisten, wie sie gerade bei Arbeitsschutzschuhen auftreten.

Hiervon ausgehend liegt der Erfindung die Aufgabe zugrunde, einen Arbeitsschutzschuh bzw. einen Schuh mit ähnlichen Anforderungen so auszubilden und hertzustellen, daß derartige hydraulische Dämpfungselemente einerseits mit optimaler Dämpfungswirkung und andererseits mit einer für Arbeitsschutzschuhe geeigneten Fertigungstechnik eingebaut werden können.

Diese Aufgabe wird erfindungsgemäß durch einen gemäß dem kennzeichnenden Teil von Anspruch 1 ausgebildeten Schuh und ein Verfahren gemäß dem Kennzeichnenden Teil von Anspruch 1 gelöst.

Ein solchermaßen angeordnetes hydraulisches Dämpfungselement sitzt nicht formschlüssig in dem fertigen Absatz, sondern hat ein radiales Spiel, welches es dem Grundkörper ermöglicht, auf die bei Druckbelastung verdrängte Dämpfungsflüssigkeit elastisch zu reagieren, und zwar auch in gewissem Umfang in Richtung parallel zur Laufebene. Derartige hydraulische Dämpfungselemente bestehen im Prinzip aus zwei elastischen, mit Lamellen versehenen Scheiben, zwischen die eine Ölzelle gebettet ist. Beim Auftreten mit dem Fersenbein wird das Öl zwischen die flexiblen Lamellen gepreßt, wodurch die Energie nießend abgebaut wird, und zwar exakt im kritischen Moment des Bewegungsablaufes. Dieses aktive Mitarbeiten des Dämpfungssystems im Schuh ist durch den erfindungsgemäßen Einbau in vollem Umfang gewährleistet.

Weitere vorteilhafte Ausgestaltungen geben die Unteransprüche an. Andererseits ermöglicht diese Einbautechnik eine sehr rationelle Herstellung gemäß Anspruch 4, indem das Dämpfungselement über seinen Flansch zunächst mit der Brandsohle verbunden wird, wobei vorzugsweise auch gleich die untere Abdeckung mitbefestigt, insbesondere mittels Durchnähen angebracht wird. Auf diese Weise bilden Dämpfungselement, Abdeckung und Brandsohle eine vormontierte, hervorragend handhabbare Einheit, an welche der Absatz und die Laufsohle direkt angeschäumt werden können. Bei dem Anschäumvorgang sorgt die Abdeckung nicht nur dafür, daß um das Dämpfungselement herum ein dessen Funktionsfähigkeit gewährleistender Freiraum verbleibt, sondern die Abdeckung wirkt gleichzeitig auch als thermische Isolierung, welche derartige temperaturempfindliche hydraulische Dämpfungselemente gegen den heißen Schaum beim Herstellungsvorgang schützt.

Vorzugsweise ist das Dämpfungselement so angeordnet, daß der Flansch mit der Hinterkante der Brandsohle etwa abschließt. Hierdurch ist gewährleistet, daß beim Laufen und beim Aufsetzen des Absatzes, der zuerst über die Hinterkante mit dem Boden in Berührung kommt, eine zentrale Krafteinleitung in das Dämpfungselement erfolgt und damit eine besonders vorteilhafte Wirkung solcher hydraulischer Dämpfungselemente gewährleistet ist.

Nachfolgend wird die Erfindung anhand eines bevorzugten Ausführungsbeispieles in Verbindung mit der Zeichnung näher beschrieben. Dabei zeigent die Zeichnung einen Schnitt durch den hinteren Teil eines erfindungsgemäßen Schuhs

Ein in der Zeichnung dargestellter Schuh 1 umfaßt ein Oberleder 2, eine Brandsohle 3 mit einer Auskleidung 4, eine angeschäumte Laufsohle 5 mit integriertem Absatz 6 und einem Verschleißprofil 7.

Im Bereich der Hinterkante des Absatzes 6 weist die Brandsohle 3 eine Ausnehmung 8 auf. In diese Ausnehmung 8 ist ein Dämpfungselement 9 so eingesetzt, daß ein balliger Abschnitt 10 des Dämpfungselementes 9 mit leichtem radialen Spiel in der Ausnehmung 8 sitzt und die Brandsohle 3 leicht überragt.

Das Dämpfungselement 9 ist aus zwei Kunststoff-Formelementen 11 und 12 zusammengesetzt, welche längs eines umlaufenden Flansches 13 miteinander verbunden sind.

Zwischen den Formelementen 11, 12 eingeschlossen ist ein Kunststoff-Formteil 14, welches etwa flach kegelförmig ausgebildet ist und eine Mehrzahl sich radial von der Kegelspitze weg nach außen erstreckender Rippen und Rillen aufweist. Zwischen dem Formteil 12 und diesen Rippen und Rillen ist eine Hydraulikflüssigkeit, z.B. Öl, eingebracht, welche verdrängt wird, wenn die Formteile 11, 12 unter Druckeinwirkung zusammengepreßt werden. Ein derartiges Dämpfungselement 9 wird z.B. in der deutschen Patentanmeldung P 39 06 466 beschrieben.

Der Flansch 13 liegt an der Brandsohle 3 bzw. der Auskleidung 4 von oben, d.h. von der Innenseite des Schuhs 1 her an. Um beim Anschäumen der Sohle 5 bzw. des Absatzes 6 ein Eindringen von Schaum in den Bereich der Ausnehmung 8 zu unterbinden, was die freie radiale Beweglichkeit des Dämpfungselementes 9 behindern und dementsprechend dessen Wirksamkeit vermindern würde, ist bei dieser Ausführungsform zusätzlich eine Abdeckung 15 vorgesehen, welche sich über das Dämpfungselement 9 bis in den Bereich der Brandsohle 3 erstreckt.

Der Abstand s des eigentlichen Dämpfungselementes 9 von der Hinterkante 16 der Brandsohle 3 ist so gewählt, daß beim normalen Laufen, wenn der Absatz 6 schräg zur Unterlage auftrifft und dementsprechend auf den Absatz 6 bzw. den Fuß eine Gegenkraft zur Auftreffkraft (Pfeil F) wirkt, diese Kraft, wie in der Zeichnung veranschaulicht, durch das Dämpfungselement 9 abgefangen wird.

## Patentansprüche

1. Schuh (1), insbesondere Arbeitsschutzschuh mit wenigstens einem, im Fersenbereich angeordneten Dämpfungselement (9), das wenigstens einen dessen Grundkörper radial überragenden Befestigungsflansch (13) aufweist, wobei ein balliger Abschnitt (10) des in eine Ausnehmung (8) eines Brandsohle (3) des Schuhs (1) eingesetzen Grundkörpers des Dämpfungselements (9) die dem Flansch (13) abgewandte Seite der Brandsohle (3) durchsetzt, wenn der Grundkörper des Dämpfungselementes (9) in die Ausnehmung eingesetzt ist und der Flansch (13) an der Laufsohle (5) abgewandten Seite der Brandsohle (3) anliegt, dadurch gekennzeichnet, daß
das Dämpfungselement (9) als hydraulisches Dämpfungselement ausgebildet ist, daß die Ausnehmung (8) der Brandsohle (3) des Schuhs (1) etwas größer als der Durchmesser des Grundkörpers ist,
daß an der Brandsohle (3) eine Laufsohle (5) mit Absatz (6) angeschäumt ist, wobei zwischen der angeschäumten Sohle (5) bzw. dem Absatz (6) und dem Dämpfungselement (9) eine Abdeckung (15) angeordnet ist, und daß der Flansch (13) mit der Brandsohle (3) durch Nähen, Kleben oder Schweißen verbunden ist.

2. Schuh nach Anspruch 2 dadurch gekennzeichnet, daß die Abdeckung (15) längs ihres Außenrandes durch die Brandsohle (3) hindurch mit dem Flansch (13) vernäht ist.

3. Schuh nach Anspruch 1, dadurch gekennzeichnet, daß der Flansch (13) mit der Hinterkante (16) der Brandsohle (3) etwa abschließt.

4. Verfahren zur Herstellung eines Schuhs (1) gemäß Anspruch 1, wobei das Dämpfungselement (9) vorzugsweise als hydraulisches Dämpfungselement ausgebildet ist dadurch gekennzeichnet, daß das Dämpfungselement (9) längs eines einen Teil desselben darstellenden Flansches (13) mit der Brandsohle (8) verbunden wird und an die Brandsohle (3) nach dieser Vormontage eine Laufsohle (5) angeschäumt wird.

## Claims

1. Shoe (1), in particular labor safety shoe, with at least one damping element (9) arranged in the vicinity of the heel and having at least one fixing flange (13) radially overlapping its base body, a spherical portion (10) of the base body inserted into a recess (8) of an insole (3) of the shoe (1) passing through that side of the insole (3) facing away from the flange (13), when the base body of the damping element (9) is inserted into the recess and when the flange (13) rests against that side of the insole (3) facing away from the outsole (5), characterized in that the damping element (9) is formed as a hydraulic damping element, and in that the recess (8) of the insole (3) of the shoe (1) is somewhat greater than the diameter of the base body, in that an outsole (5) with a heel (6) is applied by foaming on the insole (3), a cover (15) being arranged between the outsole (5) applied by foaming or the heel (6), respectively, and the damping element (9), and in that the flange (13) is connected with the insole (3) by sewing, gluing or welding.

2. Shoe according to claim 1, characterized in that along its exterior edge, the cover (15) is sewn together with the flange (13) through the insole (3).

3. Shoe according to claim 1, characterized in that the flange (13) is about in alignment with the rear edge (16) of the insole (3).

4. Method for manufacturing a shoe (1) according to claim 1, the damping element (9) being preferably formed as a hydraulic damping element, characterized in that the damping element (9) is being joined to the insole (8) along the flange (13) representing part of it and in that an outsole (5) is applied on the insole (3) after this preassembly.

## Revendications

1. Chaussure (1), en particulier chaussure de sécurité, avec au moins un élément amortisseur (9) arrangé dans le domaine du talon et présentant au moins une collerette de fixation (13) qui dépasse le corps de base de l'élément amortisseur (9), une partie bombée (10) de ce corps de base placé dans un creux (8) d'une semelle intérieure (3) de la chaussure (1) traversant le côté, opposé à la collerette (13), de la semelle extérieure (3), quand le corps de base de l'élément amortisseur (9) est placé dans le creux et quand la collerette (13) aborde le côté, opposé à la semelle extérieure (5), de la semelle intérieure (3), caractérisée en ce que l'élément amortisseur (9) est formé en élément amortisseur hydraulique, et en ce que le creux (8) de la semelle intérieure (3) de la chaussure (1) est un peu plus grand que le diamètre du corps de base, en ce qu'une semelle extérieure (5) avec un talon (6) est appliquée par moussage sur la semelle intérieure (3), un couverture (15) étant arrangée respectivement entre la semelle (5) appliquée par moussage ou le talon (6) et l'élément amortisseur (9), et en ce que la collerette (13) est raccordée avec la semelle intérieure (3) par couture, collage ou soudage.

2. Chaussure selon la revendication 2, caractérisée en ce que le long de son bord extérieur la couverture (15) est raccordée par couture à travers de la semelle intérieure (3) avec la collerette (13).

3. Chaussure selon la revendication 1, caractérisée en ce que la collerette (13) s'aligne à peu près avec le bord arrière (16) de la semelle intérieure (3).

4. Procédé pour la fabrication d'une chaussure (1) selon la revendication 1, l'élément amortisseur (9) étant formé de préférence en élément amortisseur hydraulique, caractérisé en ce que le long d'une collerette (13) représentant une partie de l'élément amortisseur (9) celui-ci est raccordé avec la semelle intérieure (3) et en ce qu'une semelle extérieure (5) est appliquée par moussage sur la semelle intérieure (3) après ce montage préliminaire.
